# EUROPÄISCHE PATENTSCHRIFT

(11) **EP 2 893 093 B1**
(45) Veröffentlichungstag und Bekanntmachung des Hinweises auf die Patenterteilung: **19.07.2017**
(21) Anmeldenummer: 13753586.0
(22) Anmeldetag: 28.08.2013
(51) Int. Cl.: E03C 1/08

(54) **SANITÄRARMATUR**
SANITARY FITTING
ARMATURE SANITAIRE

(30) Priorität: 06.09.2012 DE 102012017580
(43) Veröffentlichungstag der Anmeldung: 15.07.2015
(73) Patentinhaber: Hansa Armaturen GmbH, 70567 Stuttgart (DE)
(72) Erfinder: BERLING, Otto, 70567 Stuttgart (DE); OBST, Michael, 70794 Filderstadt (DE)
(74) Vertreter: Heinrich, Hanjo
(86) Internationale Anmeldenummer: PCT/EP2013/002587
(87) Internationale Veröffentlichungsnummer: WO 2014/037087

(56) Entgegenhaltungen:
- DE-A1- 3 418 165
- US-A- 2 395 621
- US-A- 5 242 119

## Beschreibung

Die Erfindung betrifft eine Sanitärarmatur nach dem Oberbegriff des Anspruchs 1.

In jüngster Zeit gewinnen Sanitärarmaturen an Beliebtheit, aus deren Auslauföffnung das Wasser im Wesentlichen drucklos in einer laminaren Strömung, gleichsam als "Bach", ausfließt. Besonders häufig finden sich verhältnismäßig breitflächige Auslauföffnungen, neben denen selbstverständlich aber auch andere Formen der Auslauföffnung existieren. In all diesen Fällen ist es wichtig, das strömende Wasser so zu beruhigen und zu vergleichmäßigen, dass die gewünschte ruhige und laminare Strömung aus der Auslauföffnung austritt. In der DE 10 2004 040082 A1 ist eine Sanitärarmatur beschrieben, bei welcher der Versuch unternommen wird, direkt in dem den eigentlichen Auslauf der Armatur bildenden Wassersprudler eine Strömungsberuhigungseinrichtung unterzubringen. Bei dieser wird das zuströmende Wasser zunächst aufgeweitet und sodann durch zwei mit einer Vielzahl von Durchströmungsöffnungen versehene Querwände hindurchgeleitet. Das so in seiner Strömung vergleichmäßigte Wasser wird sodann auf eine Vielzahl von Wasserauslauföffnungen aufgeteilt.

Dieses Prinzip der Strömungsberuhigung lässt sich bei den schon erwähnten flachen Wasserauslauföffnungen schon aus geometrischen Gründen nicht realisieren.

Sanitärarmaturen der eingangs genannten Art sind im Übrigen in unterschiedlichster Ausgestaltung bekannt. Als Strömungsberuhigungseinrichtungen finden verschiedene Arten von Drosseleinrichtungen Verwendung, insbesondere Siebe, die dann gleichzeitig eine geräuschdämpfende Funktion übernehmen. Die Wirksamkeit derartiger bekannter Strömungsberuhigungseinrichtungen ist jedoch begrenzt; darüber hinaus neigen sie zur Verstopfung, da sie sich mit Schmutz zusetzen können.

Ferner beschreibt die US 5,242,119 A eine Sanitärarmatur gemäss dem Oberbegriff des Anspruchs 1. Dieses Dokument beschreibt insbesondere einen Siebaufsatz für eine Sanitärarmatur mit einem Kanal, in welchem zwei Halteringe für verschiedene Verteiler und Siebplatten angeordnet sind. Die Verteilerplatten haben dabei teilweise zueinander nicht fluchtende Durchströmungsöffnungen, wobei stromabgelegene Verteilerplatten teilweise größere Durchströmungsöffnungen aufweisen als eine stromaufgelegene Verteilerplatte.

Aufgabe der vorliegenden Erfindung ist es, eine Sanitärarmatur der eingangs genannten Art derart auszugestalten, dass das durchströmende Wasser bei unterschiedlichsten Formen der Wasserauslauföffnung und der Wasserzuführung wirksam vergleichmäßigt und beruhigt wird.

Diese Aufgabe wird erfindungsgemäß durch eine Sanitärarmatur nach Anspruch 1 gelöst.

Die erfindungsgemäße Strömungsberuhigungseinrichtung lässt sich schon in großer Entfernung von der eigentlichen Wasserauslauföffnung anbringen. So können beispielsweise bereits vor der Umlenkung des Wassers aus einer vertikalen Strömungsrichtung im Schaft der Sanitärarmatur, wie diese üblich ist, in die horizontale Strömungsrichtung des Auslaufes, die ebenfalls häufig anzutreffen ist, Turbulenzen weitestgehend eliminiert werden. Der Montageort der Strömungsberuhigungseinrichtung kann beispielsweise im Sockel der Sanitärarmatur liegen. Dadurch, dass das Gehäuse der Strömungsberuhigungseinrichtung in seiner Querschnittsform der Querschnittsform des Kanales angepasst ist, wird sichergestellt, dass jedenfalls der Großteil des Wassers tatsächlich die Strömungsberuhigungseinrichtung durchströmt. Durch die nicht fluchtende Anordnung der Durchströmungsöffnungen in benachbarten Querwänden wird vermieden, dass das Wasser mehrere hintereinander liegende Querwände einfach "durchschießen" kann, ohne umgelenkt und beruhigt zu werden. Das Wachsen des Querschnittes von Durchströmungsöffnungen mit fortschreitender Durchströmung der Strömungsberuhigungseinrichtung trägt der Tatsache Rechnung, dass der Druckabfall in den Durchströmungsöffnungen von Querwand zu Querwand in Durchströmungsrichtung sinkt.

Bei der erfindungsgemäßen Sanitärarmatur erfolgt die
Strömungsberuhigung, die mit einer Geschwindigkeitsreduzierung verbunden ist, auf engstem Raum. Das verlangsamte Wasser lässt sich technisch sehr leicht verteilen, ohne dass es wieder in unerwünschter Weise turbulent würde. Die Strömungsberuhigungseinrichtung besitzt einfache geometrische Form und lässt sich einfach herstellen. Sie bietet kaum Angriffsflächen für Fremdkörper und neigt ebenso wenig zu Verstopfungen.

Bei einer bevorzugten Ausführungsform der Erfindung liegen die Durchströmungsöffnungen von Querwand zu Querwand abwechselnd im radial außenliegenden Bereich und im mittleren Bereich. Auf diese Weise wird das Wasser gezwungen, mäanderartig abwechselnd nach außen und wieder nach innen zu strömen, wobei in den Querwänden, in denen die Durchströmungsöffnungen außen liegen, der mittlere Bereich als Art "Prallplatte" für das Wasser dient.

Dabei kann wahlweise nur der Querschnitt der im radial mittleren Bereich oder der im radial außen liegenden Bereich oder der Querschnitt aller Durchströmungsöffnungen in Durchströmungsrichtung größer werden.

In bestimmten Fällen ist es günstig, wenn auch der Abstand zwischen den Querwänden in Durchströmungsrichtung größer wird. Dies ist gleichbedeutend mit der Aussage, dass das Volumen der zwischen den Querwänden liegenden Beruhigungsräume in Durchströmungsrichtung wächst.

Ein Ausführungsbeispiel der Erfindung wird nachfolgend anhand der Zeichnung näher erläutert; es zeigen
- Figur 1: schematisch eine Strömungsberuhigungseinrichtung in der Seitenansicht, eingesetzt in einen aufgeschnittenen wasserführenden Kanal einer Sanitärarmatur;
- Figur 2: eine Ansicht, ähnlich der Figur 1, in der jedoch die Strömungsberuhigungseinrichtung im Axialschnitt dargestellt ist;
- Figur 3: einen Schnitt gemäß Linie III-III von Figur 2;
- Figur 4: einen Schnitt gemäß Linie IV-IV von Figur 2;
- Figur 5: einen Schnitt gemäß Linie V-V von Figur 2;
- Figur 6: perspektivisch eine Hälfte der Strömungsberuhigungseinrichtung der Figuren 1 bis 5.

In Figur 1 ist mit dem Bezugszeichen 1 ein wasserführender Kanal einer Sanitärarmatur dargestellt, die grundsätzlich beliebige Bauweise besitzt. Er verläuft durch ein Armaturengehäuse 20. Die Strömungsrichtung in dem wasserführenden Kanal 1 sei in den verschiedenen Figuren jeweils von unten nach oben. Der Kanal 1 kann grundsätzlich jede beliebige Querschnittsform besitzen; im dargestellten Ausführungsbeispiel ist der Querschnitt kreisförmig.

In den Kanal 1 ist eine Strömungsberuhigungseinrichtung eingesetzt, die insgesamt das Bezugszeichen 2 trägt. Sie besitzt ein hohlzylindrisches Gehäuse 3, dessen Querschnittsform der Querschnittsform des wasserführenden Kanales 1 angepasst ist, so dass - auch ohne gesonderte Dichtungseinrichtungen - die Menge des Wassers, das in dem Kanal 1 an der Strömungsberuhigungseinrichtung 2 vorbeifließen kann, vernachlässigbar gering ist.

Der Innenraum des Gehäuses 3 ist durch mehrere radiale, parallel in gleichmäßigen Abständen voneinander angeordnete Querwände 4 bis 8 unterteilt, die jeweils unterschiedliche Durchströmungsöffnungen besitzen:

Die unterste Querwand 4 befindet sich in einem gewissen Abstand von dem unteren Ende des Gehäuses 3 und besitzt, wie insbesondere der Figur 5 zu entnehmen ist, vier symmetrisch angeordnete Durchströmungsöffnungen 9, die jeweils im radialen Außenbereich der Querwand 4 liegen. Auf diese Weise erhält die unterste Querwand 4 die Gestalt eines Kreuzes mit einem vergrößerten Mittelbereich 4a, der durch vier kreuzförmig angeordnete "Speichen" 4b mit der hohlzylindrischen Wand des Gehäuses 3 verbunden ist.

Die unmittelbar über der untersten Querwand 4 liegende Querwand 5 besitzt eine mittlere Durchströmungsöffnung 10 mit einem ersten, verhältnismäßig kleinen Durchmesser. Die darüberliegende Querwand 6 wiederum umfasst, ähnlich wie die unterste Querwand 4, vier Durchströmungsöffnungen 11, die in Figur 2 zwar aufgrund der Wahl der Schnittebene nicht zu erkennen sind, dagegen in Figur 6 dargestellt sind. Die Form und Anordnung dieser Durchströmungsöffnungen 11 entsprechen der Form und Anordnung der Durchströmungsöffnungen 9 der Querwand 4. Auf diese Weise besitzt auch die Querwand 6 einen mittleren Bereich 6a sowie vier Speichen 6b, die diesen mittleren Bereich 6a mit der Wand des Gehäuses 3 verbinden.

Die über der dritten Querwand 6 liegende vierte Querwand 7 besitzt wieder eine mittlere Durchströmungsöffnung 12, deren Radius größer als die mittlere Durchströmungsöffnung 10 der Querwand 5 ist.

Die oberste Querwand 8 schließlich weist wieder vier Durchströmungsöffnungen 13 im radial außen liegenden Bereich auf, ähnlich wie die Durchströmungsöffnungen 9 und 11 der Querwände 4 und 6. Diese Durchströmungsöffnungen 13 öffnen sich nicht nur in axialer Richtung zur oberen Stirnfläche des Gehäuses 3 sondern auch in radialer Richtung, wie insbesondere der Figur 1 zu entnehmen ist. Grundsätzlich könnten die Durchströmungsöffnungen 13 aber auch ausschließlich in die obere Stirnfläche des Gehäuses 3 münden. Durch die Form und Anordnung der Durchströmungsöffnungen 13 der Querwand 8 besitzt auch diese einen mittleren, vergrößerten Bereich 8a sowie vier diesen mit der hohlzylindrischen Wand des Gehäuses 3 verbindende Speichen 8b.

Die Funktionsweise der oben beschriebenen Strömungsberuhigungseinrichtung 2 ist wie folgt:
Wenn das Wasser in den Figuren 1 und 2 durch den Kanal 1 von unten zuströmt, tritt es von unten her in das Gehäuse 3 ein. Dabei trifft der größte Teil auf den mittleren Bereich 4a der unteren Querwand 4, die auf diese Weise als Prallplatte dient. Das gesamte Wasser durchfließt sodann die vier Durchtrittsöffnungen 9 der Querwand 4 und gerät so in den Raum zwischen den beiden Querwänden 4 und 5. Dort wird es umgelenkt, um sodann durch die Durchtrittsöffnung 10 verhältnismäßig kleinen Querschnitts in den Raum zwischen den Querwänden 5 und 6 einzutreten. Dort ist das direkte axiale Durchströmen wegen des mittleren Bereiches 6a der Querwand 6 unmöglich; das Wasser weicht vielmehr wieder in radialer Richtung aus und durchströmt die Durchtrittsöffnungen 11 der Querwand 6. In dem Zwischenraum zwischen den Querwänden 6 und 7 muss das Wasser erneut radial nach innen zur Durchströmungsöffnung 12 größeren Querschnittes der Querwand 7 fließen, bevor es dann aus dem zwischen den Querwänden 7 und 8 liegenden Raum über die Durchströmungsöffnungen 13 wieder in den Kanal 1 ausströmen und von dort zur nicht dargestellten Auslauföffnung der Sanitärarmatur fließen kann.

Bei dem mäandernden Durchströmen des Wassers durch die Strömungsberuhigungseinrichtung 2, wie sie oben beschrieben wurde, findet eine erhebliche Beruhigung der Strömung statt. Bei entsprechender Bauweise der Strömungsberuhigungseinrichtung 2 kann durch ihr Einsetzen in den Kanal 1 die dortige Fließgeschwindigkeit des Wassers beispielsweise um einen Faktor 10 verringert werden.

Im dargestellten Ausführungsbeispiel sind die Flächen der in den radial außen liegenden Bereichen angeordneten Durchströmungsöffnungen 9, 11 und 13 der Querwände 4, 6 und 8 zwar gleich groß; auch sie könnten sich jedoch in Durchströmungsöffnung von Querwand zu Querwand vergrößern.

Im beschriebenen Ausführungsbeispiel sind die Querwände 4 bis 8 äquidistant. Es kann jedoch günstig sein, den Abstand zwischen den Querwänden 4 bis 8 in Durchrömungsrichtung wachsen zu lassen, um so zunehmen zwischen den Querwänden 4 bis 8 größere Beruhigungsräume für das Wasser zu schaffen.

Das die Strömungsberuhigungseinrichtung 2 verlassende Wasser ist soweit verlangsamt und vergleichmäßigt, dass es sich im nachfolgenden Verlauf der Wasserwege in der Sanitärarmatur sehr leicht und mit wenigen Problemen verteilen lässt und insbesondere weitgehend laminar aus der Auslauföffnung der Sanitärarmatur austritt.

## Patentansprüche

1. Sanitärarmatur mit
a) einem Armaturengehäuse (20), innerhalb dessen ein Wasser zu einer Auslauföffnung führender Kanal (1) verläuft, wobei das Wasser im Wesentlichen drucklos in einer laminaren Strömung, gleichsam als Bach aus der Auslauföffnung ausfließt;
b) einer Strömungsberuhigungseinrichtung (2);
**dadurch gekennzeichnet, dass**
c) die Strömungsberuhigungseinrichtung (2) in dem Kanal (1) entfernt von der Auslauföffnung im Sockel der Sanitärarmatur angeordnet ist,
d) die Strömungsberuhigungseinrichtung (2) ein Gehäuse (3) besitzt, dessen Querschnittsform der Querschnittsform des Kanals (1) entspricht;
e) der Innenraum des Gehäuses (3) durch mehrere quer zur Strömungsrichtung des Wassers verlaufende Querwände (4 bis 8) in zwischen den Querwänden (4 bis 8) liegende freie Beruhigungsräume unterteilt ist;
f) die Querwände (4 bis 8) mit Durchströmungsöffnungen (9 bis 13) versehen sind, die so angeordnet sind, dass sie in benachbarten Querwänden (4 bis 8) nicht fluchten;
g) der Querschnitt mindestens einer Durchströmungsöffnung (12) in einer später vom Wasser erreichten Querwand (7) größer als der Querschnitt einer Durchströmungsöffnung (10) in einer früher vom Wasser erreichten Querwand (5) ist.

2. Sanitärarmatur nach Anspruch 1, **dadurch gekennzeichnet, dass** die Durchströmungsöffnungen (9 bis 13) von Querwand (4 bis 8) zu Querwand (4 bis 8) abwechselnd im radial außen liegenden Bereich und im radial mittleren Bereich liegen.

3. Sanitärarmatur nach Anspruch 2, **dadurch gekennzeichnet, dass** der Querschnitt der im radial mittleren Bereich liegenden Durchströmungsöffnungen (10, 12) umso größer ist, umso später die Durchströmungsöffnung (10, 12) vom Wasser durchströmt wird.

4. Sanitärarmatur nach Anspruch 1 oder 2, **dadurch gekennzeichnet, dass** der Querschnitt der im radial außen liegenden Bereich liegenden Durchströmungsöffnung (9, 11, 13) umso größer ist, umso später die Durchströmungsöffnung (9, 11, 13 vom Wasser durchströmt wird.

5. Sanitärarmatur nach einem der vorhergehenden Ansprüche, **dadurch gekennzeichnet, dass** der Abstand zwischen den Querwänden in Durchströmungsrichtung größer wird.

## Claims

1. Sanitary fitting having
a) a fitting housing (20) within which there extends a duct (1) which conducts water to an outflow opening, wherein the water flows out of the outflow opening in substantially unpressurized fashion in a laminar flow, as a stream, so to speak;
b) a flow-calming device (2);
**characterized in that**
c) the flow-calming device (2) is arranged in the duct (1), remote from the outflow opening, in the pedestal of the sanitary fitting,
d) the flow-calming device (2) has a housing (3), the cross-sectional shape of which corresponds to the cross-sectional shape of the duct (1);
e) the interior space of the housing (3) is divided by multiple transverse walls (4 to 8), which run transversely with respect to the flow direction of the water, into free calming chambers situated between the transverse walls (4 to 8);
f) the transverse walls (4 to 8) are equipped with throughflow openings (9 to 13) which are arranged so as not to be in alignment in adjacent transverse walls (4 to 8);
g) the cross section of at least one throughflow opening (12) in a transverse wall (7) which is reached by the water relatively late is larger than the cross section of a throughflow opening (10) in a transverse wall (5) which is reached by the water relatively early.

2. Sanitary fitting according to Claim 1, **characterized in that** the throughflow openings (9 to 13) are, from transverse wall (4 to 8) to transverse wall (4 to 8), situated alternately in the radially outer region and in the radially central region.

3. Sanitary fitting according to Claim 2, **characterized in that** the cross section of the throughflow openings (10, 12) situated in the radially central region is larger the later the throughflow opening (10, 12) is flowed through by the water.

4. Sanitary fitting according to Claim 1 or 2, **characterized in that** the cross section of the throughflow opening (9, 11, 13) situated in the radially outer region is larger the later the throughflow opening (9, 11, 13 is flowed through by the water.

5. Sanitary fitting according to one of the preceding claims, **characterized in that** the spacing between the transverse walls becomes larger in the throughflow direction.

## Revendications

1. Robinetterie sanitaire avec
a) un logement d'armature (20) à l'intérieur duquel s'étend un canal (1) guidant l'eau vers une ouverture de sortie, l'eau sortant de l'ouverture de sortie sensiblement sans pression dans un courant laminaire, à la façon d'un ruisseau :
b) un dispositif de stabilisation de l'écoulement (2) ;
**caractérisée en ce que**
c) le dispositif de stabilisation de l'écoulement (2) est disposé dans le canal (1) à distance de l'ouverture de sortie dans le socle de la robinetterie sanitaire,
d) le dispositif de stabilisation de l'écoulement (2) possède un boîtier (3) dont la forme de la section transversale correspond à la forme de la section transversale du canal (1);
e) l'espace intérieur du boîtier (3) est divisé en des espaces de stabilisation libres par plusieurs parois transversales (4 à 8) s'étendant transversalement au sens d'écoulement de l'eau et entre lesquelles (4 à 8) sont situés lesdits espaces de stabilisation ;
f) les parois transversales (4 à 8) sont pourvues d'ouvertures d'écoulement (9 à 13) disposées de manière telle qu'elles ne sont pas alignées dans des parois transversales adjacentes (4 à 8) ;
g) la section transversale d'au moins une ouverture d'écoulement (12) dans une paroi transversale (7) atteinte ultérieurement par l'eau est plus grande que la section transversale d'une ouverture d'écoulement (10) dans une paroi transversale (5) atteinte antérieurement par l'eau.

2. Robinetterie sanitaire selon la revendication 1, **caractérisée en ce que** les ouvertures d'écoulement (9 à 13) se situent d'une paroi transversale (4 à 8) à l'autre de façon alternée dans la zone située radialement à l'extérieur et dans la zone radialement centrale.

3. Robinetterie sanitaire selon la revendication 2, **caractérisée en ce que** la section transversale des ouvertures d'écoulement (10, 12) situées dans la zone radialement centrale est d'autant plus grande que l'ouverture d'écoulement (10, 12) est traversée tardivement par l'eau.

4. Robinetterie sanitaire selon la revendication 1 ou 2, **caractérisée en ce que** la section transversale de l'ouverture d'écoulement (9, 11, 13) située dans la zone radialement à l'extérieur est d'autant plus grande que l'ouverture d'écoulement (9, 11, 13) est traversée tardivement par l'eau.

5. Robinetterie sanitaire selon l'une des revendications précédentes, **caractérisée en ce que** la distance entre les parois transversales augmente dans le sens d'écoulement.
